# EUROPÄISCHE PATENTSCHRIFT

(11) **EP 4 066 941 B1**
(45) Veröffentlichungstag und Bekanntmachung des Hinweises auf die Patenterteilung: **03.01.2024**
(21) Anmeldenummer: 21166321.6
(22) Anmeldetag: 31.03.2021
(51) Int. Cl.: B01L 1/00, B01L 3/00

(54) **GEFAHRSTOFFMANAGEMENTSYSTEM**
HAZARDOUS MATERIAL MANAGEMENT SYSTEM
SYSTÈME DE GESTION DE MATIÈRES DANGEREUSE

(43) Veröffentlichungstag der Anmeldung: 05.10.2022
(73) Patentinhaber: Düperthal Sicherheitstechnik GmbH & Co.KG, 63791 Karlstein (DE)
(72) Erfinder: Backhaus, Frank, 32051 Herford (DE)
(74) Vertreter: Andrejewski - Honke Patent- und Rechtsanwälte Partnerschaft mbB

(56) Entgegenhaltungen:
- EP-A1- 2 080 553
- WO-A1-99/44743
- KR-A- 20210 017 861
- US-A1- 2005 247 782

## Beschreibung

Die Erfindung betrifft die Verwendung eines Gefahrstoffmanagementsystems, mit wenigstens einer Sicherheitseinrichtung zur Aufnahme und Bevorratung zumindest eines Gefahrstoffes, ferner mit einem den Gefahrstoff charakterisierenden Gefahrstoff-Identifikationscode, und mit einer den Gefahrstoff-Identifikationscode verarbeitenden Steuereinheit wobei der Gefahrstoff-Identifikationscode zusätzlich mit Ortsinformationen des Gefahrstoffes und ergänzend mit einem Gebinde-Identifikationscode und einem Verbrauchs-Identifikationscode flankiert ist.

Bei den im Zusammenhang mit dem genannten Gefahrstoffmanagementsystem zu bearbeitenden Gefahrstoffen handelt es sich typischerweise um Chemikalien oder andere, meistens flüssige Gefahrstoffe. Diese werden in der Regel in Flaschen, Kanistern etc. in der betreffenden Sicherheitseinrichtung aufgenommen und bevorratet. Selbstverständlich können auch feste Gefahrstoffe behandelt werden, die in Kartons, Behältern etc. zur Verfügung stehen. Ebenso gasförmige Gefahrstoffe, die beispielsweise in Druckgasflaschen bevorratet werden. Bei der Sicherheitseinrichtung kann es sich im Regelfall um einen Sicherheitsschrank handeln, wie er in der gattungsbildenden DE 20 2015 100 532 U1 im Detail beschrieben wird. Solche Sicherheitsschränke sind im Allgemeinen mit einer bestimmten und vorgegebenen Feuerbeständigkeit ausgerüstet. Diese kann beispielsweise zu einer Feuerwiderstandsfähigkeit von 60 min. oder 90 min. korrespondieren. Auf diese Weise werden insbesondere im Brandfall etwaige Feuer, Explosionen etc. vermieden. Das hat sich grundsätzlich bewährt.

Generell sind auch andere Sicherheitseinrichtungen anstelle von Sicherheitsschränken denkbar. Beispielsweise Sicherheitsabdeckungen in Zeitform, Sicherheitsschubladen, Sicherheitsräume etc., die jedenfalls in der Lage sind, von den Gefahrstoffen ausgehende Gefahren wie beispielsweise Dämpfe, Flammen usw. einzudämmen und auf den von der Sicherheitseinrichtung definierten Raum zu begrenzen.

Bei den den im betreffenden Sicherheitsschrank bevorrateten Gefahrstoff charakterisierenden Gefahrstoff-Identifikationscode handelt es sich im Rahmen der vorbeschriebenen Lehre nach der DE 20 2015 100 532 U1 um beispielsweise ein Etikett, einen Barcode oder einen QR-Code. Dadurch kann der betreffende Gefahrstoff insbesondere im Hinblick auf seinen etwaigen Dampfdruck und das damit verbundene Gefahrenpotenzial identifiziert und charakterisiert werden. Tatsächlich werden diese von der Steuereinheit aufgenommenen relevanten Daten im Rahmen der bekannten Lehre zur Luftsteuerung eingesetzt.

Darüber hinaus ist es beispielsweise durch die DE 2017 102 435 U1 bekannt, eine Sicherheitseinrichtung bzw. einen Sicherheitsschrank mit einer Wägeeinrichtung auszurüsten. Mithilfe der Wägeeinrichtung lassen sich unter anderem Verbrauchswerte des jeweiligen Gefahrstoffes für Nachbestellungen, Plausibilitätsabfragen und/oder Sicherheitsabfragen seitens einer Steuereinheit auswerten. Dazu ermittelt die Steuereinheit aus den elektrischen Signalen einer Wägezelle entsprechende Verbrauchswerte des jeweiligen Gefahrstoffes.

Unabhängig davon ist durch die DE 20 2019 104 431 U1 ein Metallabwurfschrank mit einem System zur Identifizierung von gelagerten Gegenständen bekannt geworden. Dazu ist im Innern des Schrankes wenigstens eine RFID-Antenneneinheit (radio frequency identification) bekannt. Die einzelnen Gegenstände werden mit sogenannten RFID-Etiketten oder auch RFID-Tags ausgerüstet. Über die RFID-Antenneneinheit lassen sich die einzelnen Etiketten auslesen.

Beim gattungsbildenden und insofern nächstkommenden Stand der Technik nach der KR 2021 0017861 A wird so vorgegangen, dass insgesamt bei einem Chemiemanagementsystem einzelne Gefahrstoffcontainer mit einem Identifikationscode ausgerüstet werden. Außerdem wird der Aufbewahrungsort ermittelt. Der in Gestalt eines Bar- oder QR-Codes an dem betreffenden Behälter vorhandene Identifikationscode wird mit der Ortsinformationen verknüpft. Dazu ist zusätzlich eine Steuereinheit vorgesehen.

Der Stand der Technik hat sich generell bewährt, wenn es darum geht, einzelne Gefahrstoffe mit einem Gefahrstoff-Identifikationscode auszurüsten und diese Information an eine Steuereinheit zu übermitteln. Allerdings ergeben sich in der Praxis weitergehende Anforderungen dahingehend, dass nicht nur hieraus beispielsweise Informationen im Hinblick auf das Gefahrenpotenzial abgeleitet werden sollen. Sondern es stellt sich in der Praxis oftmals das weitergehende Problem, das für einen Benutzer die tatsächliche Verfügbarkeit des jeweils gewünschten Gefahrstoffes und seine Menge ebenso wie der Ort der Bevorratung unbekannt sind. Hier will die Erfindung insgesamt Abhilfe schaffen.

Der Erfindung liegt das technische Problem zugrunde, eine derartige Verwendung eines Gefahrstoffmanagementsystems so weiterzuentwickeln, dass der Zugriff auf den Gefahrstoff insgesamt erleichtert ist.

Zur Lösung dieser technischen Problemstellung ist Gegenstand der Erfindung die Verwendung eines Gefahrstoffmanagementsystems nach dem Anspruch 1.

Nach vorteilhafter Ausgestaltung weist zu diesem Zweck die Sicherheitseinrichtung den Orts-Identifikationscode auf, der mit dem Gefahrstoff-Identifikationscode verknüpft werden kann. Der Orts-Identifikationscode kann dabei in der Steuereinheit erzeugt werden. Alternativ oder zusätzlich ist es aber auch möglich, dass der Orts-Identifikationscode in oder an der Sicherheitseinrichtung vorhanden und beispielsweise mit einem Lesegerät ausgelesen werden kann. Der Orts-Identifikationscode wird dann seinerseits an die Steuereinheit übermittelt.

Die Steuereinheit kann dabei generell in oder an der Sicherheitseinrichtung vorgesehen werden. Im Regelfall ist die Steuereinheit aber meistens zentral realisiert, kann beispielsweise örtlich getrennt von der Sicherheitseinrichtung vorgesehen werden. Beispielsweise ist es auch denkbar, dass mit einer einzigen Steuereinheit mehrere Sicherheitseinrichtungen überwacht und verknüpft werden. Ebenso liegt es im Rahmen der Erfindung, mit einer Steuereinheit an bzw. in jeder Sicherheitseinrichtung und zusätzlich einer zentralen Steuereinheit zu arbeiten. Darüber hinaus kann die Steuereinheit über ein Netzwerk, beispielsweise das Internet, mit der einzelnen oder den mehreren Sicherheitseinrichtungen verknüpft sein. In diesem Fall mag die Steuereinheit beispielsweise einen Bestandteil einer Cloud darstellen.

Jedenfalls stehen im Rahmen der Erfindung zusätzliche und über den Gefahrstoff identifizierende Informationen weit hinausgehende Auskünfte und insbesondere Ortsinformationen zur Verfügung. Denn der Gefahrstoff-Identifikationscode wird erfindungsgemäß zusätzlich mit Ortsinformationen des Gefahrstoffes bzw. einem Orts-Identifikationscode des Gefahrstoffes flankiert.

Tatsächlich gibt der den Gefahrstoff charakterisierende Gefahrstoff-Identifikationscode zunächst einmal Auskunft über die Art des Gefahrstoffes und seine wesentlichen chemischen und/oder physikalischen Eigenschaften. Hierzu gehört nicht nur, ob es sich bei dem Gefahrstoff um beispielsweise einen flüssigen oder festen Gefahrstoff wie Aceton oder andere Lösungsmittel handelt. Sondern der Gefahrstoff-Identifikationscode gibt zusätzlich auch Auskunft über beispielsweise den Dampfdruck des Gefahrstoffes, seinen Siedepunkt, das spezifische Gewicht etc. Diese sämtlichen Angaben werden in dem Gefahrstoff-Identifikationscode gebündelt und können selbstverständlich benutzerseitig variiert bzw. vorgegeben werden.

Darüber hinaus ist dieser Gefahrstoff-Identifikationscode erfindungsgemäß mit den Ortsinformationen des Gefahrstoffes bzw. dem Orts-Identifikationscode flankiert. Tatsächlich wird der Orts-Identifikationscode mit dem Gefahrstoff-Identifikationscode verknüpft. Beispielsweise ist es denkbar, dass beide Codes zu einem (einzigen) Code zusammengefasst werden.

Der Orts-Identifikationscode enthält dabei Angaben über den Aufenthaltsort des betreffenden und mithilfe des Gefahrstoff-Identifikationscodes identifizierten und festgelegten Gefahrstoffes. Diese Ortsinformationen geben im einfachsten Fall Auskunft über den Standort des Gefahrstoffes, d. h. in welcher Sicherheitseinrichtung sich der Gefahrstoff beispielsweise in einem Labor befindet. Darüber hinaus kann der Standort noch näher dahingehend charakterisiert werden, dass im Falle eines Sicherheitsschrankes als Sicherheitseinrichtung eine Schublade oder ein Fach im Innern des Sicherheitsschrankes identifiziert wird, um eine möglichst genaue Ortsangabe hinsichtlich des Ortes des betreffenden Gefahrstoffes machen zu können.

Selbstverständlich kann dieser Orts-Identifikationscode aber auch weitergehende Angaben hinsichtlich des Raumes, in welchem sich die betreffende Sicherheitseinrichtung befindet aufweisen. Ebenso lassen sich in dem Orts-Identifikationscode Auskünfte über das Gebäude mit dem betreffenden Raum, eventuell den Standort etc. berücksichtigen.

Da erfindungsgemäß der Orts-Identifikationscode für den betreffenden Gefahrstoff mit dem Gefahrstoff-Identifikationscode verknüpft wird, kann anhand der in der Steuereinheit hinterlegten Informationen der betreffende Gefahrstoff-Identifikationscode auch mit mehreren Ortsinformationen bzw. mehreren Orts-Identifikationscodes verknüpft werden. Das ist beispielsweise dann der Fall, wenn sich der betreffende Gefahrstoff, das Lösungsmittel Aceton im Beispielfall, an verschiedenen Orten in einem Raum oder einem Gebäude befindet. In diesem Fall wird der Gefahrstoff-Identifikationscode (welcher im Beispielfall zu Aceton gehört) mit den unterschiedlichen Orts-Identifikationscodes verknüpft, sodass anhand der auf diese Weise in der Steuereinheit hinterlegten Informationen ein Benutzer über umfassende Informationen des benötigten Gefahrstoffes (Beispielfall Aceton) verfügt und anhand dieser Informationen beispielsweise eine Auswahl derart treffen kann, dass er den fraglichen Gefahrstoff am ihm nächsten Ort entnimmt und auch entnehmen kann.

Der Orts-Identifikationscode des Gefahrstoffes kann generell in der Steuereinheit erzeugt werden. Hierzu korrespondiert eine beispielsweise von einem Benutzer vorgenommene Eingabe an einer mit der Steuereinheit gekoppelten Tastatur. D. h., in diesem Fall wird der Orts-Identifikationscode beispielsweise händisch in der Steuereinheit erzeugt und zusammen mit dem Gefahrstoff-Identifikationscode in der Steuereinheit hinterlegt. Auch die anderen beschriebenen oder noch zu beschreibenden Codes können jeweils händisch in der Steuereinheit erzeugt und hier hinterlegt werden. Es ist aber auch möglich, dass der Orts-Identifikationscode in oder an der Sicherheitseinrichtung vorhanden ist. Es ist aber auch möglich, dass der Orts-Identifikationscode in oder an der Sicherheitseinrichtung vorhanden ist und beispielsweise mit dem Lesegerät ausgelesen und an die Steuereinheit übermittelt werden kann. In diesem Fall mag es sich bei dem Orts-Identifikationscode - ebenso wie bei dem Gefahrstoff-Identifikationscode - um beispielsweise einen QR-Code, einen Barcode, einen RFID-Tag, einen NFC-Code (Near Field Communication) etc. handeln. Jedenfalls kann der fragliche Code mithilfe eines Lesegerätes ausgelesen werden.

Im einfachsten Fall handelt es sich bei dem fraglichen Code um einen QR-Code, der unschwer mit einem Lesegerät, beispielsweise einem Mobiltelefon, ausgelesen und an die Steuereinheit übermittelt werden kann. Das kann über ein Mobilfunknetz und/oder das Internet drahtlos oder drahtgebunden erfolgen. Jedenfalls besteht generell die Möglichkeit, den Orts-Identifikationscode zu erzeugen und in der Steuereinheit abzulegen, wenn ein solcher Orts-Identifikationscode in oder an der Sicherheitseinrichtung nicht vorhanden ist. Besonders elegant kann dieser Orts-Identifikationscode für den Fall in der Steuereinheit hinterlegt werden, dass der fragliche Code in oder an der Sicherheitseinrichtung als beispielsweise QR-Code vorhanden ist.

Dabei versteht es sich, dass selbstverständig mehrere solcher Orts-Identifikationscodes in oder an der Sicherheitseinrichtung vorhanden sein können, beispielsweise an einer Schublade, in oder an einem Fach, in oder an einem Boden, an einer Trennwand etc. Darüber hinaus liegt es im Rahmen der Erfindung, auch den Gefahrstoff-Identifikationscode im Bedarfsfall händisch zu erzeugen und in der Steuereinheit abzulegen. In diesem Fall wird der den Gefahrstoff charakterisierenden Gefahrstoff-Identifikationscode vergleichbar dem Orts-Identifikationscode über eine an die Steuereinheit angeschlossene Tastatur erzeugt. Im Regelfall wird hier jedoch mit einem oder mehreren zugehörigen Identifizierungsmitteln gearbeitet. Bei dem Identifizierungsmittel kann es sich um einen RFID-Tag, einen QR-Code, einen Barcode etc. handeln.

Das betreffende Identifizierungsmittel ist dabei direkt mit dem Gefahrstoff verbunden, beispielsweise als Etikett auf ein Gebinde des Gefahrstoffes aufgeklebt. Genauso gut kann das Identifizierungsmittel als Etikett auf eine Schublade, einen Boden, die Sicherheitseinrichtung als solche etc. auf oder angeklebt werden, um auf diese Weise den Orts-Identifikationscode zur Verfügung zu stellen. Dazu ist der Orts-Identifikationscode im Beispielfall als QR-Code auf dem Etikett angebracht.

Erfindungsgemäß ist der Gefahrstoff-Identifikationscode zusätzlich mit dem Verbrauchs-Identifikationscode flankiert. Der Verbrauchs-Identifikationscode wird mithilfe des dem Gefahrstoff zugeordneten Flächensensors ermittelt. Tatsächlich können an dieser Stelle ein oder mehrere Wägezellen zum Einsatz kommen, um mit ihrer Hilfe den Verbrauchs-Identifikationscode zu ermitteln und an die Steuereinheit zu senden. Der Verbrauchs-Identifikationscode gibt Verbräuche und daraus folgende Füllstände der Füllmengen des Gefahrstoffes wieder.

Auf diese Weise finden sich in der Steuereinheit nicht nur Ortsinformationen zu dem betreffenden Gefahrstoff, sondern zusätzlich auch Verbrauchsinformationen respektive hieraus ableitbare Füllmengen. Als Folge hiervon kann ein Benutzer nicht nur über den einen oder die mehreren Standorte des von ihm gewünschten Gefahrstoffes (im Beispielfall Aceton) unterrichtet werden, sondern kann diese Ortsinformation zusätzlich mit Füllständen oder vorhandenen Mengen flankiert werden. Dadurch kann der Benutzer entscheiden, welches der im Beispielfall mehreren Gebinde er für seine Zwecke nutzen will.

Es besteht sogar die weitergehende Möglichkeit, an der Steuereinheit eine Vorauswahl dahingehend zu treffen, dass bei zusätzlicher Eingabe einer gewünschten Menge an dem betreffenden Gefahrstoff eine Auswahl dergestalt stattfindet und vorgeschlagen wird, die nicht nur die gewünschten Ortsinformationen für den betreffenden Gefahrstoff enthält, sondern beispielsweise nur diejenigen Orte anzeigt, an denen der Gefahrstoff in ausreichender Menge vorhanden ist.

Darüber hinaus sieht die Erfindung vor, den Gefahrstoff-Identifikationscode zusätzlich mit dem Gebinde-Identifikationscode zu flankieren. Der Gebinde-Identifikationscode wird ebenfalls mithilfe des dem Gefahrstoff zugeordneten Flächensensors ermittelt werden. Auf diese Weise gibt der Gebinde-Identifikationscode Auskunft dahingehend, in welcher Art von Gebinde der gewünschte Gefahrstoff am angezeigten Ort zur Verfügung steht und entnommen werden kann. Bei dem Gebinde und der entsprechenden Gebinde Information und dem daraus abgeleiteten Gebinde-Identifikationscode handelt es sich um Angaben bzw. Auskünfte dahingehend, in welcher Art von Gebinde der betreffende Gefahrstoff gelagert und bevorratet wird. Beispielsweise sind an dieser Stelle Gebinde in Gestalt von Flaschen, Kanistern, Fässern bei flüssigen Gefahrstoffen oder auch Dosen, Kartons etc. bei festen Gefahrstoffen denkbar und werden im Rahmen der Erfindung beispielhaft umfasst.

Die Information über das den Gefahrstoff bevorratende Gebinde ist insofern für den Benutzer relevant, als sich hieraus weitergehende Anforderungen an den Benutzer ableiten lassen. Steht beispielsweise der gewünschte Gefahrstoff nur in einem Fass zur Verfügung, bedeutet dies, dass der Benutzer den Gefahrstoff beispielsweise nur mit einem Gabelstapler oder einem anderen Flurförderzeug entnehmen und bewegen kann. Ähnliches gilt für den Fall, dass in diesem Zusammenhang Kanister entnommen oder bewegt werden müssen. In Verbindung mit den Verbrauchsinformationen bzw. Füllstandsinformationen kann folglich der Benutzer abschätzen, wie die Entnahme und der Transport des betreffenden Gefahrstoffes am besten zu organisieren ist.

Selbstverständlich kann in diesem Zusammenhang die Steuereinheit aus den Daten auch entsprechende Vorschläge unterbreiten. In diesem Fall kann mithilfe der Steuereinheit beispielsweise anhand des Füllstandes des betreffenden Gefahrstoffes in Verbindung mit seinem spezifischen Gewicht sowie des eingesetzten Gebindes abgeschätzt werden, wie groß das Gesamtgewicht des im Gebinde bevorrateten Gefahrstoffes bemessen ist und basierend hierauf welche Transportvorrichtungen, Flurfördererfahrzeuge, Entnahmevorrichtung etc. empfohlen werden.

Nach weiterer vorteilhafter Ausgestaltung ist die Sicherheitseinrichtung mit einer Zugangskontrolleinheit für einen Benutzer ausgerüstet. In diesem Fall wird über die Zugangskontrolleinheit der zutrittswillige Benutzer identifiziert. Das kann im einfachsten Fall derart erfolgen, dass die Zugangskontrolleinheit mit einer Tastatur ausgerüstet ist, über die der Benutzer einen Zugangscode eingeben muss. Darüber hinaus ist auch eine automatische Identifizierung dergestalt möglich, dass sich der zutrittswillige Benutzer über einen Ausweis, sein Mobiltelefon oder einen Fingerabdruck etc. an der Zugangskontrolleinheit ausweist. Als Folge hiervon kann der Benutzer eindeutig identifiziert und in der Steuereinheit festgelegt werden. Dadurch lässt sich der beispielsweise entnommene und gewünschte Gefahrstoff und seine Verarbeitung unmittelbar dem betreffenden und zuvor identifizierten Benutzer zuordnen. Das ist insofern von Bedeutung, als hierdurch beispielsweise benutzerabhängige Verbrauchsangaben des betreffenden Gefahrstoffes in der Steuereinheit hinterlegt werden können. Auch lassen sich hierdurch einzelne Gefahrstoffe für zuvor ausgewählte Benutzer aus Sicherheitsgründen sperren. Darüber hinaus sind derartige Angaben für eine etwaige Budgetplanung von Bedeutung.

In weiterer Ausgestaltung können einzelne der zuvor beschriebenen oder zusätzliche Identifikationscodes an eine Wiedergabeeinheit übermittelt und hier wahlweise angezeigt werden. Bei dieser Wiedergabeeinheit handelt es sich vorteilhaft um eine mobile Wiedergabeeinheit, beispielsweise ein Mobiltelefon. Dadurch kann ein Benutzer besonders einfach und vorteilhaft mit den erforderlichen Informationen zum von ihm gewünschten Gefahrstoff ausgerüstet werden, beispielsweise im Hinblick auf den Aufbewahrungsort des betreffenden Gefahrstoffes, die dort vorhandene Menge an dem Gefahrstoff, etwaige erforderliche Beförderungsmittel etc.

Im Ergebnis wird ein Gefahrstoffmanagementsystem verwendet und beschrieben, mit dessen Hilfe die Lagerung von Gefahrstoffen in eine digitale Datenverarbeitung mit zugehöriger Steuereinheit eingebettet werden kann. Hierdurch stehen Informationen für den betreffenden Benutzer insbesondere dahingehend zur Verfügung, welche Gefahrstoffe beispielsweise in einem Raum vorhanden sind, wo der gewünschte Gefahrstoff genau bevorratet wird und wie viel davon zur Verfügung steht, d. h., wie der betreffende Verbrauchswert und daraus folgend sein Füllstand bemessen ist.

Die Ortsinformation ist dabei besonders detailliert ausgeführt, verortet nicht nur die betreffende Sicherheitseinrichtung bzw. einen Sicherheitsschrank, sondern auch seinen genauen Standort in einem Gebäude, einem zugehörigen Raum, den Platz der Sicherheitseinrichtung bzw. des Sicherheitsschrankes im Raum etc. Darüber hinaus können hierdurch und bei Verteilung des betreffenden Gefahrstoffes an unterschiedlichen Orten Listen erstellt werden, die den betreffenden und gesuchten Gefahrstoff mit den jeweils verbundenen Orten seiner Bevorratung kombinieren. Die jeweiligen Detailinformationen gehen dabei soweit, dass im Innern der Sicherheitseinrichtung sogar ein zugehöriges Lagerfach und Gebinde für den gewünschten Gefahrstoff identifiziert werden können.

Das beschriebene Gefahrstoffmanagementsystem lässt sich dabei sowohl dann nutzen, wenn zugehörige Identifizierungsmittel am betreffenden Gebinde des Gefahrstoffes, an und in der Sicherheitseinrichtung etc. vorhanden sind als auch für den Fall, dass solche Identifizierungsmittel nicht realisiert sind. In einem solchen Fall wird der betreffende Identifikationscode händisch von einem Benutzer über eine entsprechende Tastatureingabe in der Steuereinheit erzeugt.

Grundsätzlich kann der Identifikationscode auch dahingehend genutzt werden, dass hierauf basierende bzw. hieraus abgeleitete Meldungen seitens der Steuereinheit automatisch ausgegeben werden. Beispielsweise lassen sich Verbrauchsinformationen des Gefahrstoffes für etwaige Wartungsprozesse, zur Ableitung von Lagermengen, Auslösung von Nachbestellungen oder auch statistische Angaben nutzen. Das ist für die Budgetplanung, Verbrauchsmessungen und auch Kostenangaben von besonderer Bedeutung.

Im Folgenden wird die Erfindung anhand einer lediglich ein Ausführungsbeispiel darstellenden Zeichnung näher erläutert; es zeigen:
Fig. 1 die erfindungsgemäße Verwendung des Gefahrstoffmanagementsystems in einer Detailansicht und
Fig. 2 eine Übersicht über die Gesamtanordnung.

In den Figuren ist die Verwendung eines Gefahrstoffmanagementsystems dargestellt, wobei das Gefahrstoffmanagementsystem mit wenigstens einer Sicherheitseinrichtung 1, 2, 3 ausgerüstet ist. Die Sicherheitseinrichtung 1, 2, 3 ist im Ausführungsbeispiel und nicht einschränkend als jeweiliger Sicherheitsschrank 1, 2, 3 ausgebildet. Bei dem betreffenden Sicherheitsschrank 1, 2, 3 handelt es sich vorteilhaft um einen solchen, wie er in den beiden einleitend bereits genannten Gebrauchsmustern DE 20 2015 100 532 U1 oder DE 20 2017 102 435 U1 im Detail beschrieben worden ist. Grundsätzlich kann die Sicherheitseinrichtung 1, 2, 3 aber auch anders gestaltet sein und muss nicht notwendigerweise als abgeschlossener Schrank zur Verfügung stehen. So oder so dient die Sicherheitseinrichtung 1, 2, 3 zur Aufnahme und Bevorratung zumindest eines Gefahrstoffes 4, 5.

Bei dem Gefahrstoff 4, 5 handelt es sich im Beispielfall und nicht einschränkend um ein Lösemittel wie Aceton, welches in unterschiedlichen Gebinden bevorratet wird, nämlich einerseits in einer Flasche 4 und andererseits einem Kanister 5. Selbstverständlich sind an dieser Stelle auch andere Gebindearten wie beispielsweise Fässer denkbar, im Detail jedoch nicht dargestellt. Außerdem kann der Gefahrstoff 4, 5 selbstverständlich auch in fester oder gasförmiger Form vorliegen und bevorratet werden, beispielsweise in Kartons, Druckgasflaschen etc., wie dies einleitend bereits beschrieben wurde.

Der betreffende Gefahrstoff 4, 5 ist mit einem den Gefahrstoff 4, 5 charakterisierenden Gefahrstoff-Identifikationscode 6 ausgerüstet. Außerdem ist eine den Gefahrstoff-Identifikationscode 6 verarbeitende Steuereinheit 10 realisiert. Die Steuereinheit 10 kann dabei einen Bestandteil der Sicherheitseinrichtung 1, 2, 3 darstellen. Außerdem lässt sich die Steuereinheit 10 unabhängig von der Sicherheitseinrichtung 1, 2, 3 über ein Netzwerk mit der jeweiligen Sicherheitseinrichtung 1, 2, 3, beispielsweise das Internet, Koppeln. Auch kombinierte Steuereinheiten 10 derart, dass beispielsweise eine zentrale Steuereinheit 10 und jeweils einzelne Satellitensteuereinheiten 10 in oder an jeder Sicherheitseinrichtung 1, 2, 3 realisiert sind, sind denkbar.

Der Gefahrstoff-Identifikationscode 6 steht - ebenso wie die nachfolgend noch zu beschreibenden Codes - auf einem Etikett als Identifizierungsmittel zur Verfügung. Tatsächlich handelt es sich beispielhaft um einen auf das Etikett aufgebrachten QR-Code.

Im Rahmen des Ausführungsbeispiels und erfindungsgemäß ist der Gefahrstoff-Identifikationscode 6 zusätzlich mit Ortsinformationen des Gefahrstoffes 4, 5 frankiert. Zu diesem Zweck weist die Sicherheitseinrichtung 1, 2, 3 einen Orts-Identifikationscode 7 auf, der mit dem Gefahrstoff-Identifikationscode 6 verknüpft wird. Darüber hinaus erkennt man noch einen Verbrauchs-Identifikationscode 8, der nachfolgend noch näher beschrieben wird. Ebenso einen Gebinde-Identifikationscode 9, für den vergleichbares gilt.

Die einzelnen Codes 6, 7, 8 und 9 können im Beispielfall derart erzeugt werden, dass sie von einem Benutzer mithilfe einer an die Steuereinheit 10 angeschlossenen Tastatur 11 eingegeben und an die Steuereinheit 10 übermittelt werden. Im Regelfall sind jedoch zur Erzeugung der genannten Codes 6, 7, 8, 9 die jeweils zugehörigen Identifizierungsmittel vorgesehen. Bei diesen Identifizierungsmitteln kann es sich im einfachsten Fall um Etiketten mit Aufdrucken beispielsweise in Gestalt eines QR-Codes handeln, weshalb die betreffenden Codes 6, 7, 8, 9 in der Darstellung nach der Figur 2 symbolisch als Etiketten wiedergegeben sind.

Der Identifikationscode 6 des Gefahrstoffes 4, 5 gibt im Beispielfall (Lösungsmittel Aceton) Auskunft über die Konsistenz des Gefahrstoffes 4, 5 im Sinne von "flüssig", sein spezifisches Gewicht, den Dampfdruck, ein etwaiges Gefährdungspotenzial etc. Der Gefahrstoff-Identifikationscode 6 und die ihn verarbeitende Steuereinheit 10 ist nun zusätzlich noch mit Ortsinformationen des Gefahrstoffes 4, 5 flankiert. Dazu ist der Orts-Identifikationscode 7 vorgesehen, der mit dem Gefahrstoff-Identifikationscode 6 verknüpft wird, und zwar in der Steuereinheit 10. Nach dem Ausführungsbeispiel wird der Orts-Identifikationscode 7 nicht in der Steuereinheit 10 (mithilfe der Tastatur 11) erzeugt. Vielmehr ist der Orts-Identifikationscode 7 in oder an der Sicherheitseinrichtung 1, 2, 3 vorhanden. Das ist in der Figur 1 symbolisch angedeutet.

Tatsächlich ist an dieser Stelle erneut ein Identifizierungsmittel in Gestalt eines Etiketts mit aufgedrucktem QR-Code als Orts-Identifikationscode 7 vorgesehen. Das betreffende Identifizierungsmittel mag dabei in einem den Gefahrstoff 4, 5 aufnehmenden Fach, an einer Schublade, im Innern des Sicherheitsschrankes 1, 2, 3 etc. vorhanden sein und kann auf diese Weise Auskunft über den Bevorratungsort des Gefahrstoffes 4, 5 geben. Dazu kann das betreffende Etikett und der darauf befindliche QR-Code zur Erzeugung des Orts-Identifikationscodes 7 beispielsweise mithilfe eines mobilen Endgerätes 12, im Beispielfall mithilfe eines Mobiltelefons 12, ausgelesen und an die Steuereinheit 10 übermittelt werden. Gleiches gilt für den zum Gefahrstoff 4, 5 gehörigen Gefahrstoff-Identifikationscode 6, der im Beispielfall nach der Figur 1 als an dem betreffenden Gefahrstoff 4, 5 angeklebtes Etikett, als vorhandenes Etikett etc. ausgebildet ist und erneut mithilfe des mobilen Endgerätes 12 bzw. des Mobiltelefones im Beispielfall ausgelesen und an die Steuereinheit 10 übermittelt werden kann.

Der Gefahrstoff-Identifikationscode 6 ist nach dem Ausführungsbeispiel zusätzlich mit dem Verbrauchs-Identifikationscode 8 flankiert. Ebenfalls mit dem Gebinde-Identifikationscode 9. Bei dem Gebinde-Identifikationscode 9 handelt es sich im Ausführungsbeispiel wiederum beispielhaft und nicht einschränkend um ein Identifizierungsmittel in Gestalt eines auf das betreffende Gebinde bzw. den Gefahrstoff 4, 5 aufgeklebten Etiketts, welches seinerseits einen das Gebinde charakterisierenden QR-Code aufweist. Der betreffende QR-Code kann erneut mithilfe des mobilen Endgerätes 12 bzw. des Mobiltelefones 12 ausgelesen und an die Steuereinheit 10 übermittelt werden. Auf diese Weise ist die Steuereinheit 10 dahingehend unterrichtet, in welcher Art von Gebinde (beispielsweise Flasche, Kanister, Fass etc.) der Gefahrstoff 4, 5 in der betreffenden Sicherheitseinrichtung bzw. dem Sicherheitsschrank 1, 2, 3 bevorratet wird.

Zur Ermittlung des Verbrauchs-Identifikationscodes 8 ist nach dem Ausführungsbeispiel ein dem Gefahrstoff 4, 5 zugeordneter Sensor 13 vorgesehen. Bei dem Sensor 13 handelt es sich ausweislich der Figur 1 um einen Wägesensor, mit dessen Hilfe die im jeweiligen Gebinde des Gefahrstoffes 4, 5 vorhandene Füllmenge und damit auch der Verbrauch an Gefahrstoff 4, 5 ermittelt werden kann. Werte des Wägesensors 13 werden dazu an die Steuereinheit 10 übermittelt. Da die Steuereinheit 10 darüber hinaus parallel mit dem Gefahrstoff-Identifikationscode 6, dem Orts-Identifikationscode 7 und dem Gebinde-Identifikationscode 9 flankiert wird und diese Informationen in der Steuereinheit 10 miteinander verknüpft werden, kann die Steuereinheit 10 Auskunft nicht nur über den betreffenden Gefahrstoff, seinen Lagerort und die Füllmenge geben, sondern lassen sich hieraus beispielsweise auch Aussagen über das Gewicht des betreffenden Gebindes, etwaige erforderliche Fördermittel etc. treffen.

Die Gebindeinformation und folglich der Gebinde-Identifikationscode 9 wird nach dem Ausführungsbeispiel mithilfe des aufgeklebten Identifizierungsmittels in Gestalt des QR-Codes an die Steuereinheit 10 gesandt. Grundsätzlich wird der Gebinde-Identifikationscode 9 mithilfe eines dem Gefahrstoff 4, 5 zugeordneten Flächensensors 13 ermittelt.

Der Wägesensor 13 ist zugleich als Flächensensor 13 auszulegen, sodass mithilfe des fraglichen Sensors 13 nicht nur die Füllmenge an dem betreffenden Gefahrstoff 4,5 ermittelt und an die Steuereinheit 10 gesandt werden kann, und zwar in Gestalt des Verbrauchs-Identifikationscodes 8, sondern der fragliche Sensor 13 auch Auskunft über das jeweils eingesetzte Gebinde gibt und damit den Gebinde-Identifikationscode 9 erzeugt.

Die betreffenden und mithilfe des Sensors 13 ermittelten Codes 8, 9 können dabei ganz generell über eine beispielsweise der Sicherheitseinrichtung 1, 2, 3 jeweils zugeordnete Antenne 15 an die Steuereinheit 10 drahtlos übermittelt werden. Selbstverständlich ist auch eine drahtgebundene Übermittlung an die Steuereinheit 10 möglich. In gleicher Weise lassen sich auf diese Weise auch die anderen Codes 6, 7 übermitteln.

Nach dem Ausführungsbeispiel ist die jeweilige Sicherheitseinrichtung 1, 2, 3 zusätzlich mit einer Zutrittskontrolleinheit 14 für einen zutrittswilligen Benutzer ausgerüstet. Diese Zutrittskontrolleinheit 14 kann mit einer Tastatur ausgerüstet sein, über die der Benutzer einen ihn identifizierenden Code eingibt. Grundsätzlich sind natürlich auch andere Identifizierungsmöglichkeiten an der Zutrittskontrolleinheit 14 denkbar, beispielsweise eine Identifizierung über einen Fingerabdruck oder eine Chipkarte etc. Jedenfalls kann auf diese Weise der zutrittswillige Benutzer gegenüber der Sicherheitseinrichtung 1, 2, 3 identifiziert werden. Nur dann, wenn sich der Benutzer zuvor ausgewiesen und gegenüber der Sicherheitseinrichtung 1, 2, 3 identifiziert hat, wird in der Regel dem Benutzer der Zugang zu dem betreffenden Gefahrstoff 4, 5 gewährt. Dazu ist die Auslegung im Beispielfall so getroffen, dass der an dieser Stelle jeweils als Sicherheitseinrichtung 1, 2, 3 realisierte Sicherheitsschrank 1, 2, 3 lediglich bei einem zugelassenen Benutzer eine Schranktür öffnet respektive eine Öffnung der Schranktür seitens des Benutzers zulässt.

Die einzelnen oder auch zusätzlichen Identifikationscodes 6, 7, 8, 9 können nun mithilfe einer Wiedergabeeinheit 12 dem Benutzer angezeigt werden. Bei der Wiedergabeeinheit 12 handelt es sich im Beispielfall um das zuvor bereits angesprochene Mobiltelefon 12 bzw. das mobile Endgerät 12. Auf diese Weise wird ein Benutzer umfassend über den gewünschten Gefahrstoff 4, 5, seinen Füllstand, das an dieser Stelle eingesetzte Gebinde, etwaige Anforderungen zu seinem Transport, den Lagerort etc. informiert. Außerdem können beispielsweise Gebäudeinformationen wiedergegeben werden, lassen sich Prognosen für zukünftige Gefahrstoffmengen und/oder vergangene Verbräuche auf diese Weise mithilfe der Wiedergabeeinheit 12 anzeigen und transparent machen. Dazu werden die entsprechenden Daten von der Steuereinheit 10 an die Wiedergabeeinheit 12 übermittelt.

## Patentansprüche

1. Verwendung eines Gefahrstoffmanagementsystems zur Organisation der Entnahme und des Transportes eines Gefahrstoffes (4, 5) seitens eines Benutzers anhand von Informationen über ein den Gefahrstoff (4, 5) bevorratendes Gebinde in Verbindung mit Verbrauchsinformationen bzw. Füllstandsinformationen, wobei
das Gefahrstoffmanagementsystem mit wenigstens einer Sicherheitseinrichtung (1, 2, 3) zur Aufnahme und Bevorratung des zumindest einen Gefahrstoffes (4, 5), ferner mit einem den Gefahrstoff (4, 5) charakterisierenden Gefahrstoff-Identifikationscode (6), und mit einer den Gefahrstoff-Identifikationscode (6) verarbeitenden Steuereinheit (10) ausgerüstet ist, wobei ferner
der Gefahrstoff-Identifikationscode (6) zusätzlich mit Ortsinformationen des Gefahrstoffes (4, 5) flankiert ist, wobei weiter
der Gefahrstoff-Identifikationscode (6) ergänzend mit einem Gebinde-Identifikationscode (9) und einem Verbrauchs-Identifikationscode (8) flankiert ist, wobei darüber hinaus
der Gebinde-Identifikationscode (6) mithilfe eines dem Gefahrstoff (4, 5) zugeordneten Flächensensors (13) ermittelt wird, wobei fernerhin
der Verbrauchs-Identifikationscode (8) mithilfe eines dem Gefahrstoff (4, 5) zugeordneten Wägesensors (13) ermittelt wird, und wobei
der Wägesensor (13) zugleich als der Flächensensor (13) ausgelegt ist, sodass mithilfe des Flächensensors (13) nicht nur die Füllmenge an dem betreffenden Gefahrstoff (4, 5) ermittelt und an die Steuereinheit (10) gesandt werden kann, und zwar in Gestalt des Verbrauchs-Identifikationscodes (8), sondern der fragliche Flächensensor (13) auch Auskunft über das jeweils eingesetzte Gebinde gibt und damit den Gebinde-Identifikationscode (9) erzeugt.

2. Verwendung nach Anspruch 1, **dadurch gekennzeichnet, dass** die Sicherheitseinrichtung (1, 2, 3) einen Orts-Identifikationscode (7) aufweist, der mit dem Gefahrstoff-Identifikationscode (6) verknüpft wird.

3. Verwendung nach Anspruch 2, **dadurch gekennzeichnet, dass** der Orts-Identifikationscode (7) in der Steuereinheit (10) erzeugt wird.

4. Verwendung nach Anspruch 2 oder 3, **dadurch gekennzeichnet, dass** der Orts-Identifikationscode (7) in oder an der Sicherheitseinrichtung (1, 2, 3) vorhanden und beispielsweise mit einem Lesegerät (12) ausgelesen und/oder an die Steuereinheit (10) übermittelt wird.

5. Verwendung nach einem der Ansprüche 1 bis 4, **dadurch gekennzeichnet, dass** die Sicherheitseinrichtung (1, 2, 3) mit einer Zutrittskontrolleinheit (14) für den Benutzer ausgerüstet ist.

6. Verwendung nach einem der Ansprüche 1 bis 5, **dadurch gekennzeichnet, dass** einzelne oder zusätzliche Identifikationscodes (6, 7, 8, 9) an eine Wiedergabeeinheit (12), insbesondere eine mobile Wiedergabeeinheit (12), übermittelt und hier wahlweise angezeigt werden.

7. Verwendung nach einem der Ansprüche 1 bis 6, **dadurch gekennzeichnet, dass** aus den Codes (6, 7, 8, 9) Prognosen für zukünftige Gefahrstoffmengen und/oder vergangene Verbräuche abgeleitet werden.

## Claims

1. A use of a hazardous material management system for organizing the removal and transport of a hazardous material (4, 5) by a user on the basis of information about a container storing the hazardous material (4, 5) in conjunction with consumption information or fill level information, wherein
the hazardous material management system is equipped with at least one safety device (1, 2, 3) for accommodating and storing the at least one hazardous material (4, 5), furthermore with a hazardous material identification code (6) characterizing the hazardous material (4, 5), and with a control unit (10) processing the hazardous material identification code (6), wherein furthermore
the hazardous material identification code (6) is additionally flanked by location information of the hazardous material (4, 5), wherein furthermore
the hazardous material identification code (6) is additionally flanked by a container identification code (9) and a consumption identification code (8), wherein furthermore
the container identification code (6) is determined by means of a surface sensor (13) associated with the hazardous material (4, 5), wherein furthermore
the consumption identification code (8) is determined by means of a weighing sensor (13) associated with the hazardous material (4, 5), and wherein
the weighing sensor (13) is at the same time designed as the surface sensor (13), so that by means of the surface sensor (13) not only the filling quantity of the hazardous material (4, 5) in question can be determined and sent to the control unit (10), namely in the form of the consumption identification code (8), but the surface sensor (13) in question also provides information about the container used in each case and thus generates the container identification code (9).

2. The use according to claim 1, **characterized in that** the safety device (1, 2, 3) has a location identification code (7) which is linked to the hazardous material identification code (6).

3. The use according to claim 2, **characterized in that** the location identification code (7) is generated in the control unit (10).

4. The use according to claim 2 or 3, **characterized in that** the location identification code (7) is present in or on the safety device (1, 2, 3) and, for example, is read out and/or transmitted to the control unit (10) by means of a reader (12).

5. The use according to any one of claims 1 to 4, **characterized in that** the safety device (1, 2, 3) is equipped with an access control unit (14) for a user.

6. The use according to any one of claims 1 to 5, **characterized in that** individual or additional identification codes (6, 7, 8, 9) are transmitted to a display unit (12), in particular a mobile display unit (12), and are selectively displayed here.

7. The use according to any one of claims 1 to 6, **characterized in that** forecasts for future quantities of hazardous materials and/or past consumptions are derived from the codes (6, 7, 8, 9).

## Revendications

1. Utilisation d'un système de gestion de matière dangereuse pour l'organisation de l'enlèvement et du transport d'une matière dangereuse (4, 5) de la part d'un utilisateur à l'aide d'informations relatives à un conditionnement contenant la matière dangereuse (4, 5) en liaison avec des informations de consommation ou des informations de niveau de remplissage, sachant que
le système de gestion de matière dangereuse est doté d'au moins un dispositif de sécurité (1, 2, 3) pour loger et stocker au moins une matière dangereuse (4,5), en plus d'un code d'identification de matière dangereuse (6) caractérisant la matière dangereuse (4, 5) et d'une unité de commande (10) traitant le code d'identification de matière dangereuse (6), sachant en plus que
le code d'identification de matière dangereuse (6), est flanqué en supplément d'informations de lieu de la matière dangereuse (4, 5), sachant en outre que
le code d'identification de matière dangereuse (6), est flanqué en complément d'un code d'identification de conditionnement (9) et d'un code d'identification de consommation (8), sachant qu'en plus
le code d'identification de conditionnement (6) est déterminé à l'aide d'un capteur de surface (13) attribué à la matière dangereuse (4, 5), sachant par ailleurs que
le code d'identification de consommation (8) est déterminé à l'aide d'un capteur de pesée (13) attribué à la matière dangereuse (4, 5), et sachant que
le capteur de pesée (13) est en même temps conçu sous la forme d'un capteur de surface (13) de telle sorte qu'à l'aide du capteur de surface (13), non seulement la quantité de remplissage en matière dangereuse concernée (4, 5) peut être déterminée et envoyée à l'unité de commande (10) et à savoir sous la forme du code d'identification de consommation (8), mais le capteur de surface (13) en question donne également une information relative au conditionnement respectivement utilisé et génère de ce fait le code d'identification de conditionnement (9).

2. Utilisation selon la revendication 1, **caractérisée en ce que** le dispositif de sécurité (1, 2, 3) comporte un code d'identification de lieu (7), qui est associé au code d'identification de matière dangereuse (6).

3. Utilisation selon la revendication 2, **caractérisée en ce que** le code d'identification de lieu (7) est généré dans l'unité de commande (10).

4. Utilisation selon la revendication 2 ou 3, **caractérisée en ce que** le code d'identification de lieu (7) est présent dans ou sur le dispositif de sécurité (1, 2, 3) et est par exemple lu avec un appareil de lecture (12) et/ou transmis à l'unité de commande (10).

5. Utilisation selon l'une quelconque des revendications 1 à 4, **caractérisée en ce que** le dispositif de sécurité (1, 2, 3) est doté d'une unité de contrôle d'accès (14) pour l'utilisateur.

6. Utilisation selon l'une quelconque des revendications 1 à 5, **caractérisée en ce que** des codes d'identification individuels ou supplémentaires (6, 7, 8, 9) sont transmis et sont ici affichés selon nécessité sur une unité de reproduction (12), en particulier une unité de reproduction mobile (12).

7. Utilisation selon l'une quelconque des revendications 1 à 6, **caractérisée en ce que** des pronostics concernant des quantités futures de matière dangereuse et/ou des consommations passées sont dérivés à partir des codes (6, 7, 8, 9).
